# FASCICULE DE BREVET EUROPEEN

(11) **EP 4 063 110 B1**
(45) Date de publication et mention de la délivrance du brevet: **20.03.2024**
(21) Numéro de dépôt: 22163289.6
(22) Date de dépôt: 21.03.2022
(51) Int. Cl.: B30B 9/22, B30B 15/26

(54) **PRESSOIR ET SON PROCEDE DE COMMANDE**
PRESSE UND IHR STEUERUNGSVERFAHREN
PRESS UNIT AND METHOD FOR CONTROLLING SAME

(30) Priorité: 23.03.2021 FR 2102893
(43) Date de publication de la demande: 28.09.2022
(73) Titulaire: Bucher Vaslin, 49290 Chalonnes sur Loire (FR)
(72) Inventeur: NOILET, Pascal, 49290 CHALONNES-SUR-LOIRE (FR); MARCHAND, Stéphane, 49290 CHALONNES-SUR-LOIRE (FR)
(74) Mandataire: Ipsilon

(56) Documents cités:
- CN-A- 107 685 462
- CN-U- 212 375 254
- FR-A1- 2 590 046
- FR-A1- 2 839 007
- FR-A1- 2 873 617
- US-A1- 2014 127 372
- US-B2- 10 710 319

## Description

La présente invention concerne un pressoir et son procédé de commande.

Elle concerne en particulier un pressoir pour séparer les parties solide et liquide, encore appelée jus, d'une matière telle que de la vendange, ledit pressoir comprenant une cuve munie d'au moins un orifice de remplissage de la cuve, d'au moins un orifice de pressurisation, d'au moins un orifice de dépressurisation et d'au moins une membrane de séparation de manière étanche du volume intérieur de la cuve en une chambre de traitement dans laquelle débouche le au moins un orifice de remplissage de la cuve, et au moins une chambre de commande dans laquelle débouchent le ou au moins l'un des orifices de pressurisation et le ou au moins l'un des orifices de dépressurisation, ladite chambre de traitement étant équipée d'au moins une zone de drainage et ledit pressoir comprenant en outre un dispositif pour permettre une alimentation en fluide sous pression de la ou de chaque chambre de commande et une unité de commande dudit dispositif.

Un tel dispositif est connu comme l'illustre en particulier le brevet FR 2 873 617. De tels pressoirs sont destinés à permettre le pressage de vendange récoltée manuellement ou de vendange récoltée de manière mécanique. Dans ce cas, la proportion de jus libres peut être comprise entre 20 et 60%. Le principe de fonctionnement d'un tel pressoir est tel que suit : avant de remplir la chambre de traitement en vendange, la ou chaque chambre de commande est mise sous vide et la membrane est plaquée contre une partie de la paroi interne de la cuve. Dans une première phase appelée égouttage, les jus s'écoulent librement hors de la cuve par la zone de drainage. Lorsque les jus libres sont drainés, le débit de jus devient insuffisant, on actionne le dispositif pour permettre une alimentation en fluide sous pression de la ou de chaque chambre de commande de sorte que la matière présente dans la chambre de traitement est plaquée contre la zone de drainage pour faciliter l'évacuation des jus au travers des drains de la zone de drainage. Cette phase de compression de la vendange par mise sous pression de la ou des chambres de commande est appelée phase de pressurage. En général, on procède à plusieurs phases de pressurage et on sépare chaque phase de pressurage par une phase d'émiettage dans laquelle on entraîne en rotation la cage pour disloquer le gâteau de matière qui se forme sous l'effet de la pression. La phase de pressurage est une étape sensible. En effet, le pressurage doit être parfaitement maîtrisé car il est connu par exemple que les peaux de raisin comprennent des composants qui peuvent nuire à la qualité du vin s'ils sont extraits avec les jus. Ce pressurage doit donc permettre une extraction optimale des jus sans nuire à la qualité des jus et aux possibilités d'automatisation du fonctionnement du pressoir. D'autres pressoirs sont connus comme l'illustrent les brevets FR-2.590.046, qui décrit un pressoir selon le préambule de la revendication 1, et FR-2.839.007.

Un but de l'invention est de proposer un pressoir dont la conception permet une extraction de manière pilotée de jus de bonne qualité.

Un autre but de l'invention est de proposer un pressoir dont la conception permet de déterminer de manière précise la pression de commande nécessaire de la ou des chambres de commande.

A cet effet, l'invention a pour objet un pressoir pour séparer les parties solide et liquide, encore appelée jus, d'une matière telle que de la vendange, ledit pressoir comprenant les caractéristiques de la revendication 1.

Grâce à la présence d'au moins un capteur de pression apte à mesurer la pression à l'intérieur de la chambre de traitement, il est possible de commander l'alimentation en fluide sous pression de la ou les chambres de commande et par suite la compression par la membrane de la vendange en fonction de ladite pression dans la chambre de traitement. Ainsi, on peut extraire une quantité importante de jus à basse pression dans la chambre de traitement, ce qui est gage de qualité des jus obtenus. La conception du pressoir permet en effet une maîtrise de la pression exercée sur la vendange.

Selon l'invention, le ou au moins l'un des capteurs de pression équipant la chambre de traitement est disposé dans la zone de drainage, le pressoir comprend au moins une mémoire de stockage d'au moins une pression de consigne et l'unité de commande est configurée pour comparer la ou au moins l'une des pressions de consigne avec les données fournies par le ou au moins l'un des capteurs de pression équipant la chambre de traitement et disposé dans la zone de drainage et pour commander le dispositif pour permettre l'alimentation en fluide sous pression de la ou de chaque chambre de commande en fonction au moins du résultat de la comparaison. Le fait que la pression dans la ou les chambres de commande soit pilotée à partir de la pression mesurée dans la chambre de traitement au niveau de la zone de drainage et d'une pression de consigne permet de tenir compte, au niveau de la mesure de la pression, de la hauteur de la vendange. Ainsi, grâce à ce positionnement du capteur de pression, l'unité de commande prend en compte la hauteur de vendange, ce qui correspond au niveau de remplissage du pressoir. L'unité de commande compare cette pression mesurée avec la pression de consigne et complète, via la ou les chambres de commande par pressurisation ou dépressurisation de la ou des chambres de commande, la pression exercée sur la vendange pour atteindre la pression de consigne. Grâce à ce positionnement du capteur de pression, le risque d'exercer sur la vendange au niveau de la zone de drainage une pression supérieure à la pression de consigne est écarté et la qualité des jus est améliorée. Cette disposition du capteur de pression permet un pilotage extrêmement fin de la pression nécessaire dans le ou les chambres de commande pour respecter la pression de consigne souhaitée.

En pratique, généralement, pendant la phase de pressurage, l'alimentation en fluide sous pression de la ou des chambres de commande peut s'opérer jusqu'à atteindre la pression de consigne dans la chambre de traitement. Une fois la pression de consigne atteinte, celle-ci est maintenue pendant une durée prédéterminée qui correspond à la durée du cycle de pressurage. A l'issue du cycle de pressurage, la ou les chambres de commande sont mises sous vide et une rotation de la cuve peut être commandée. La mise sous vide est généralement pilotée par un capteur de pression disposé dans la ou au moins l'une des chambres de commande. Toutefois, le cycle de pressurage peut être raccourci par comparaison de l'écart des pressions mesurées dans la chambre de traitement et la ou les chambres de commande.

Selon un mode de réalisation de l'invention, le pressoir comprend au moins un capteur d'un paramètre représentatif de la pression de la ou d'au moins l'une des chambres de commande et l'unité de commande est configurée pour acquérir les données fournies par le ou au moins l'un des capteurs d'un paramètre représentatif de la pression de la ou d'au moins l'une des chambres de commande et pour commander le dispositif pour permettre l'alimentation en fluide sous pression de ladite chambre de commande en fonction au moins des données fournies par ledit capteur. Le dispositif pour permettre l'alimentation en fluide sous pression de la ou des chambres de commande peut ainsi être piloté en fonction de la pression dans la ou les chambres de commande et en fonction de la pression dans la chambre de traitement. En effet, l'unité de commande est configurée pour comparer la ou au moins l'une des pressions de consigne d'une part avec les données fournies par le ou au moins l'un des capteurs d'un paramètre représentatif de la pression de la ou d'au moins l'une des chambres de commande, d'autre part, avec les données fournies par le ou au moins l'un des capteurs disposé dans la zone de drainage de la chambre de traitement et pour commander le dispositif pour permettre l'alimentation en fluide sous pression de la ou de chaque chambre de commande en fonction au moins du résultat de la comparaison. En pratique, dès que la pression de consigne est atteinte au niveau de la chambre de traitement ou de la ou des chambres de commande, l'alimentation fluide sous pression de la ou de chaque chambre de commande est interrompue. Le pressurage est poursuivi pendant une durée prédéterminée qui correspond au cycle de pressurage sauf si l'écart des pressions mesurées dans la chambre de traitement et la ou les chambres de commande est constant de sorte que la ou les chambres de commande doivent être mises sous vide.

Selon un mode de réalisation de l'invention, le dispositif pour permettre l"alimentation en fluide sous pression comprend au moins un organe de commande du dispositif monté mobile entre au moins deux positions, au moins l'une des positions dite active du ou de l'un des organes de commande est une position dans laquelle la ou au moins l'une des chambres de commande peut être alimentée en fluide sous pression et l'unité de commande est configurée pour commander le déplacement dudit organe de commande entre au moins ses deux positions en fonction au moins des données fournies par le ou au moins l'un des capteurs de pression équipant la chambre de traitement. Lorsque l'unité de commande est également configurée pour acquérir les données fournies par le ou au moins l'un des capteurs d'un paramètre représentatif de la pression de la ou d'au moins l'une des chambres de commande et pour commander le dispositif pour permettre l'alimentation en fluide sous pression de ladite chambre de commande en fonction au moins des données fournies par ledit capteur, l'unité de commande est configurée pour commander le déplacement du ou d'au moins l'un des organes de commande du dispositif pour permettre l'alimentation en fluide sous pression de ladite chambre de commande entre au moins ses deux positions en fonction au moins des données fournies par le ou au moins l'un des capteurs d'un paramètre représentatif de la pression de la ou d'au moins l'une des chambres de commande.

Selon un mode de réalisation de l'invention, le dispositif pour permettre l'alimentation en fluide sous pression comprend, pour permettre le raccordement du ou de chaque orifice de pressurisation de la ou d'au moins l'une des chambres de commande à une source de fluide sous pression, au moins une liaison fluidique.

Selon un mode de réalisation de l'invention, ladite liaison fluidique est équipée d'au moins un organe d'obturation monté mobile entre une position ouverte et une position fermée de ladite liaison fluidique, ledit organe d'obturation formant le ou au moins l'un des organes de commande du dispositif pour permettre l'alimentation en fluide sous pression de la chambre de commande.

Selon un mode de réalisation de l'invention, le dispositif pour permettre l'alimentation en fluide sous pression comprenant une source de fluide sous pression, ladite source de fluide sous pression est équipée d'un organe Marche/arrêt et ledit organe Marche/arrêt forme le ou au moins l'un des organes de commande dudit dispositif. Il doit être noté que la source de fluide sous pression peut être rapportée ou intégrée au pressoir. Dans le cas d'une intégration au pressoir, le dispositif pour permettre l'alimentation en fluide sous pression peut comprendre plusieurs organes de commande disposés l'un, au niveau de la liaison fluidique, l'autre, au niveau de la source de fluide sous pression.

Selon un mode de réalisation de l'invention, le pressoir comprend un dispositif de génération de vide, ledit dispositif de génération de vide comprenant au moins un générateur de vide, une liaison de raccordement du ou d'au moins l'un des orifices de dépressurisation audit générateur de vide et au moins un organe d'obturation monté mobile entre une position ouverte et une position fermée de ladite liaison. Ce dispositif de génération de vide permet une mise sous vide de la ou chaque chambre de commande notamment à l'issue d'un cycle de pressurage. L'organe d'obturation peut être piloté.

Selon un mode de réalisation de l'invention, le ou au moins l'un des orifices de pressurisation et le ou au moins l'un des orifices de dépressurisation de la ou d'au moins l'une des chambres de commande sont communs. Il en résulte une simplification de la construction du pressoir.

Selon un mode de réalisation de l'invention, la cuve est une cuve cylindrique délimitée au moins par une paroi latérale périphérique et deux flasques, la zone de drainage comprend une pluralité de drains s'étendant à l'intérieur de la cuve le long de la paroi latérale périphérique de la cuve parallèlement à l'axe longitudinal du cylindre formé par la cuve et le ou au moins l'un des capteurs de pression équipant la chambre de traitement est disposé entre deux desdits drains. Généralement, le ou au moins l'un des capteurs de pression est disposé dans la zone centrale de l'arc de cercle formé par la zone de drainage.

Selon un mode de réalisation de l'invention, la cuve qui est une cuve cylindrique à axe horizontal délimitée par une paroi latérale périphérique et deux flasques fermant la cuve respectivement à une extrémité et l'autre extrémité de la paroi latérale périphérique est une cuve rotative montée à rotation autour de l'axe longitudinal horizontal du cylindre formé par la cuve.

Selon un mode de réalisation de l'invention, la membrane souple déformable est fixée de manière étanche d'une part, à la paroi latérale périphérique de la cuve suivant deux bords longitudinaux opposés, d'autre part, aux flasques suivant deux bords transversaux respectifs.

Selon un mode de réalisation de l'invention, le ou au moins l'un des orifices (4) de remplissage de la cuve est un orifice axial coaxial à l'axe longitudinal du cylindre formé par la cuve.

L'invention a encore pour objet un procédé de commande d'un pressoir pour séparer les parties solide et liquide, encore appelée jus, d'une matière telle que de la vendange, ledit procédé comprenant les caractéristiques de la revendication 13.

Selon le procédé de l'invention, le ou au moins l'un des capteurs de pression équipant la chambre de traitement étant disposé dans la zone de drainage , et le pressoir comprenant au moins une mémoire de stockage d'au moins une pression de consigne, le procédé comprend une étape de comparaison par l'unité de commande de la ou d'au moins l'une des pressions de consigne avec les données fournies par le ou au moins l'un des capteurs de pression équipant la chambre de traitement et disposé dans la zone de drainage et une étape de commande du dispositif pour permettre l'alimentation en fluide sous pression de la ou de chaque chambre de commande en fonction au moins du résultat de la comparaison.

Selon un mode de mise en oeuvre du procédé, le pressoir comprenant au moins un capteur d'un paramètre représentatif de la pression de la ou d'au moins l'une des chambres de commande, ledit procédé comprend au moins l'acquisition par l'unité de commande des données fournies par le ou au moins l'un des capteurs d'un paramètre représentatif de la pression de la ou d'au moins l'une des chambres de commande et la commande par l'unité de commande du dispositif pour permettre l'alimentation en fluide sous pression de la ou d'au moins l'une des chambres de commande en fonction au moins des données fournies par ledit capteur. Ainsi, l'alimentation de la ou d'au moins l'une des chambres de commande en fluide sous pression peut être pilotée à partir du capteur de pression équipant la chambre de traitement et à partir du capteur de pression équipant la ou au moins l'une des chambres de commande.

Selon un mode de mise en oeuvre du procédé, le pressoir comprenant au moins une mémoire de stockage d'au moins une pression de consigne, ledit procédé comprend la comparaison par l'unité de commande de la ou au moins l'une des pressions de consigne d'une part, avec les données fournies par le ou au moins l'un des capteurs de pression équipant la chambre de traitement, d'autre part, avec les données fournies par le ou au moins l'un des capteurs d'un paramètre représentatif de la pression de la ou d'au moins l'une des chambres de commande et la commande par l'unité de commande du dispositif pour permettre l'alimentation en fluide sous pression de la ou d'au moins l'une des chambres de commande en fonction au moins du résultat de chaque comparaison. L'alimentation de la ou d'au moins l'une des chambres de commande en fluide sous pression est interrompue dès que la pression de consigne est atteinte par la pression mesurée par l'un ou l'autre des capteurs.

### Brève description des dessins

L'invention sera bien comprise à la lecture de la description suivante d'exemples de réalisation, en référence aux dessins annexés dans lesquels :
[Fig. 1] représente une vue schématique d'un pressoir conforme à l'invention ;
[Fig. 2] représente une vue schématique partielle en coupe transversale de la cuve du pressoir ;
[Fig. 3] représente une vue schématique partiellement en perspective de l'intérieur d'un pressoir ;
[Fig. 4] représente un logigramme illustrant un cycle de pressurage ;
[Fig. 5] représente une courbe de la pression en fonction du temps, la ligne en trait plein représentant l'évolution de la pression mesurée par le capteur de pression dans la chambre de traitement, la ligne en pointillé représentant l'évolution de la pression mesurée par le capteur de pression dans la chambre de commande, la pression de consigne étant atteinte dans la chambre de commande ;
[Fig. 6] représente une courbe de la pression en fonction du temps, la ligne en trait plein représentant l'évolution de la pression mesurée par le capteur de pression dans la chambre de commande, la ligne en pointillé représentant l'évolution de la pression mesurée par le capteur de pression dans la chambre de traitement, la pression de consigne étant atteinte dans la chambre de traitement ;
[Fig. 7] représente l'évolution de la pression dans la chambre de traitement en fonction du niveau de remplissage en vendange de la chambre de traitement.

Le pressoir 1, tel qu'illustré aux figures 1 et 3, est un pressoir pneumatique destiné à séparer les parties solides des liquides encore appelés jus d'une matière telle que de la vendange. Ce pressoir 1 comprend une cuve 2. Cette cuve 2 est ici une cuve cylindrique à axe horizontal délimitée par une paroi 18 latérale périphérique cylindrique et deux flasques fermant la cuve 2 respectivement à une extrémité et à l'autre extrémité de la paroi 18 latérale périphérique. Cette cuve 2 est une cuve rotative montée à rotation autour de l'axe longitudinal horizontal du cylindre formé par la cuve 2. A cet effet, le pressoir 1 comprend un châssis 3 sur lequel la cuve 2 repose. Ce châssis 3 comprend des potelets reposant au sol et sur lesquels la cuve 2 est montée à rotation. Les potelets du châssis supportent ainsi par exemple chacun un palier coopérant avec un tourillon de la cuve disposé au centre de chaque flasque de la cuve.

Le pressoir 1 comprend encore un dispositif 19 d'entraînement en rotation de la cuve 2. Ce dispositif 19 d'entraînement en rotation de la cuve 2 peut comprendre un moteur électrique porté par l'un des potelets. L'arbre rotatif moteur de ce moteur électrique porte un pignon qui s'engrène de manière directe ou indirecte avec une denture de la cuve 2. La cuve 2 est munie d'un orifice 4 de remplissage en matière à presser formé par exemple par un orifice axial ménagé sur l'un des flasques. Le flasque opposé est équipé d'un orifice 5 axial de pressurisation. Cet orifice 5 de pressurisation est commun avec un orifice 14 de dépressurisation. A l'intérieur de la cuve 2 est disposée une membrane 6 souple déformable fixée de manière étanche d'une part, à la paroi 18 latérale périphérique de la cuve 2 suivant deux bords longitudinaux opposés, d'autre part, aux flasques suivant deux bords transversaux respectifs. Ces bords transversaux de raccordement de la membrane aux flasques s'étendent, au niveau de l'un des flasques, d'un côté d'un plan longitudinal médian ou diamétral de la cuve passant par l'orifice 4 axial de remplissage de la cuve 2 et l'orifice 5 de pressurisation, et au niveau du flasque opposé, de l'autre côté dudit plan médian longitudinal. La membrane 6 sépare ainsi le volume intérieur de la cuve 2 en deux chambres, à savoir, l'une, dite chambre 7 de traitement dans laquelle débouche l'orifice 4 de remplissage de la cuve 2 et l'autre, dite chambre 8 de commande, dans laquelle débouchent l'orifice 5 de pressurisation et l'orifice 14 de dépressurisation qui sont ici réalisés communs. Bien évidemment, ces orifices auraient pu être réalisés de manière distincte. De la même manière, dans l'exemple représenté, la cuve ne comporte que deux chambres mais aurait pu, de manière similaire, comporter une chambre de traitement et par exemple deux chambres de commande disposées de part et d'autre de la chambre de traitement.

La chambre 7 de traitement est encore équipée, au niveau de la paroi latérale périphérique de la cuve, de portes pour aider au remplissage et/ou à la vidange de la cuve 2. Cette chambre 7 de traitement comprend encore une zone 16 de drainage des jus contenus dans la cuve 2. Cette zone 16 de drainage comprend une pluralité de drains 17 se présentant sous forme de canaux longitudinaux de drainage ou de gouttières perforées. Ces drains 17 s'étendent à l'intérieur de la cuve 2 de long de la paroi 18 latérale périphérique de la cuve 2, parallèlement à l'axe longitudinal du cylindre formé par la cuve 2. Ces drains 17 sont en communication fluidique avec des moyens de sortie des jus non représentés, positionnables au-dessus d'un réservoir 20 de collecte pour un transfert des jus quittant la cuve par lesdits drains 17 vers ledit réservoir 20 de collecte. En variante ou en complément, des ajourages ménagés sur la paroi latérale périphérique ou un drain recouvrant la périphérie de la cuve auraient pu être envisagés.

Dans l'exemple illustré aux figures, les canaux de drainage longitudinaux sont formés au moyen d'éléments profilés ajourés sur la face interne de la paroi de la cuve en s'étendant suivant les génératrices de ladite cuve. Ces éléments profilés forment un tamis de filtrage du fait de la présence d'orifices, tels que des trous ou fentes ménagés dans leur paroi. Le réservoir 20 de collecte peut quant à lui être disposé au moins partiellement sous la cuve 2.

Le pressoir 1 comprend en outre un dispositif 9 pour permettre une alimentation en fluide, en particulier en gaz sous pression, de la chambre 8 de commande et une unité 10 de commande dudit dispositif 9. Le dispositif 9 permet l'admission, dans la chambre 8 de commande, de gaz comprimé qui peut être de l'air comprimé, pendant les phases de pressurage. Le dispositif 9, pour permettre l'alimentation en fluide sous pression, comprend, pour permettre le raccordement dudit orifice 5 de pressurisation de la chambre 8 de commande à une source 92 de fluide sous pression, une liaison 91 fluidique. Au moins une partie de cette liaison 91 fluidique peut être formée par le tourillon creux équipant l'orifice 5 de pressurisation de la cuve 2, ce tourillon reposant dans un palier du potelet du châssis support de la cuve 2. La source 92 de fluide sous pression peut être un compresseur, un réseau d'air comprimé ou autre. Cette source 92 de fluide sous pression peut être intégrée au pressoir 1 ou rapportée sur le pressoir 1.

Le pressoir 1 comprend encore un dispositif 15 de génération de vide. Le dispositif 15 de génération de vide comprend un générateur 151 de vide, tel qu'une pompe à vide, une liaison 152 de raccordement de l'orifice 14 de dépressurisation au générateur 151 de vide, un organe 153, tel qu'une électrovanne, d'obturation de ladite liaison 152 de raccordement monté mobile entre une position ouverte et une position fermée de ladite liaison 152. Le passage de l'organe 153 d'obturation d'une position à une autre peut être commandé à l'aide de l'unité 10 de commande mentionnée ci-dessus.

Le dispositif 15 de génération de vide permet l'aspiration de gaz, tel que de l'air comprimé, dans la chambre 8 de commande, en particulier pendant les phases de remplissage, d'émiettage et de vidage de la cuve 2. On comprend que, lorsque la chambre 8 de commande est mise en dépression, la membrane tend à être plaquée contre les parois de la cuve servant à la délimitation de ladite chambre 8 de commande, ce qui permet, au cours du remplissage de la chambre 7 de traitement, d'optimiser le volume disponible de la chambre 7 de traitement. A l'état pressurisé de la chambre 8 de commande, la membrane tend à être plaquée en direction des drains 17 de manière à presser la matière pour en extraire du jus qui s'écoule alors hors de la cuve par les drains 17. La possibilité de mettre en pression et en dépression la chambre 8 de commande permet également d'appliquer à la membrane des mouvements d'aller-retour de la membrane contre la matière à traiter afin de la presser de manière efficace pour en extraire les jus.

L'unité 10 de commande se présente sous la forme d'un système électronique et informatique qui comprend par exemple un microprocesseur et une mémoire de travail. Selon un aspect particulier de l'invention, l'unité 10 de commande peut se présenter sous la forme d'un automate programmable. Autrement dit, les fonctions et étapes décrites peuvent être mises en oeuvre sous forme de programme informatique ou via des composants matériels par exemple des réseaux de porte programmables. En particulier, les fonctions et étapes opérées par l'unité de commande ou ces modules peuvent être réalisés par des jeux d'instruction ou module informatique implémenté dans un processeur ou contrôleur, ou être réalisés par des composants électroniques dédiés ou des composants de type FPGA ou ASIC. Il est aussi possible de combiner des parties informatiques et des parties électroniques. Lorsqu'il est précisé que l'unité ou des moyens ou modules de ladite unité sont configurés pour réaliser une opération donnée, cela signifie que l'unité comprend des instructions informatiques et les moyens d'exécution correspondant qui permettent de réaliser ladite opération et/ou que l'unité comprend des composants électroniques correspondants.

De manière caractéristique à l'invention, la chambre 7 de traitement est munie d'au moins un capteur 11 de pression disposé à l'intérieur de la chambre 7 de traitement et l'unité 10 de commande est configurée pour acquérir les données fournies par le ou au moins l'un des capteurs 11 de pression équipant la chambre 7 de traitement et pour commander le dispositif 9 pour permettre l'alimentation en fluide sous pression de la ou de chaque chambre 8 de commande en fonction au moins des données fournies par ledit capteur 11 de pression.

Le pressoir 1 comprend au moins une mémoire 12 de stockage d'au moins une pression de consigne qui peut être entrée à l'aide d'une interface homme/machine par l'opérateur dans ladite mémoire 12 de stockage. L'unité 10 de commande est configurée pour comparer la ou au moins l'une des pressions de consigne avec les données fournies par le ou au moins l'un des capteurs 11 de pression équipant la chambre 7 de traitement et pour commander le dispositif 9 pour permettre l'alimentation en fluide sous pression de la ou de chaque chambre 8 de commande en fonction au moins du résultat de la comparaison.

En particulier, l'unité 10 de commande est configurée pour commander l'arrêt de l'alimentation en fluide sous pression de la chambre 8 de commande lorsque la pression du capteur 11 de pression est égale à la pression de consigne.

Dans les exemples représentés, le pressoir 1 comprend encore au moins un capteur 13 d'un paramètre représentatif de la pression de la ou d'au moins l'une des chambres 8 de commande. Ce capteur 13 de pression est disposé sur une liaison fluidique du dispositif 9 pour permettre l'alimentation en fluide sous pression qui sera décrit en détail ci-après. L'unité 10 de commande est configurée pour acquérir les données fournies par le ou au moins l'un des capteurs 13 d'un paramètre représentatif de la pression de la ou d'au moins l'une des chambres 8 de commande et pour commander le dispositif 9 pour permettre l'alimentation en fluide sous pression de ladite chambre 8 de commande en fonction au moins des données fournies par ledit capteur 13. En particulier, l'unité 10 de commande est configurée pour comparer la ou au moins l'une des pressions de consigne avec les données fournies par le ou au moins l'un des capteurs 13 d'un paramètre représentatif de la pression de la ou d'au moins l'une des chambres 8 de commande et pour commander le dispositif 9 pour permettre l'alimentation en fluide sous pression de la chambre 8 de commande en fonction au moins du résultat de la comparaison. A nouveau, l'unité 10 de commande est configurée pour arrêter l'alimentation en fluide sous pression de la chambre 8 de commande lorsque la pression mesurée par le capteur 13 d'un paramètre représentatif de la pression de la chambre 8 de commande mesure une pression au moins égale à la pression de consigne. La commande du dispositif 9 pour permettre l'alimentation en fluide sous pression de la chambre 8 de commande, permet d'autoriser ou d'interdire une telle alimentation en fluide sous pression de la chambre 8 de commande.

Dans l'exemple représenté, le dispositif 9 pour permettre l"alimentation en fluide sous pression comprend au moins un organe 93 de commande du dispositif 9 monté mobile entre au moins deux positions. Au moins l'une des positions, dite active, du ou de l'un des organes 93 de commande est une position dans laquelle la chambre 8 de commande peut être alimentée en fluide sous pression et l'unité 10 de commande est configurée pour commander le déplacement dudit organe 93 de commande entre au moins ses deux positions en fonction au moins des données fournies par le ou au moins l'un des capteurs 11 de pression équipant la chambre 7 de traitement.

Dans le cas où la source 92 de fluide sous pression est intégrée au pressoir 1, la source 92 de fluide sous pression peut être équipée d'un organe 920 Marche/arrêt et ledit organe 920 Marche/arrêt forme le ou au moins l'un des organes 93 de commande dudit dispositif 9 pour permettre l'alimentation en fluide sous pression de la chambre 8 de commande.

Dans le cas où la source 92 de fluide sous pression est indépendante du pressoir, la liaison 91 fluidique de la chambre 8 de commande à la source 92 de fluide sous pression peut être une liaison obturable équipée d'au moins un organe 910 d'obturation monté mobile entre une position ouverte et une position fermée de ladite liaison 91 fluidique. En effet, le dispositif 9, pour permettre l'alimentation en fluide sous pression de la chambre 8 de commande, comprend, pour permettre le raccordement de l'orifice 5 de pressurisation de la chambre 8 de commande à la source 92 de fluide sous pression, une liaison 91 fluidique se présentant sous forme d'un conduit. L'organe 910 d'obturation peut être formé par une simple électrovanne. Ainsi, dans l'exemple représenté à la figure 3, la liaison 91 fluidique de la source 92 de fluide sous pression à l'orifice 5 de pressurisation et la liaison 152 fluidique de raccordement de l'orifice 14 de dépressurisation au générateur 151 de vide sont au moins partiellement communes. Sur leurs parties non communes, sont disposés à chaque fois un organe d'obturation de ladite liaison. Le capteur 13 d'un paramètre représentatif de la pression de la chambre 8 de commande est disposé sur la partie commune desdites liaisons. Ce capteur 13 peut être un capteur de pression.

On note que dans les exemples représentés, le capteur 11 de pression équipant la chambre 7 de traitement est disposé dans la zone 16 de drainage. En particulier, le capteur 11 de pression équipant la chambre 7 de traitement est disposé entre deux desdits drains 17 par exemple dans la zone centrale de l'arc de cercle formé par la zone de drainage, comme illustré à la figure 7. Bien évidemment, un emplacement du capteur 11 de pression entre deux drains 17 dans une partie de la zone de drainage autre que la partie de la zone centrale peut être envisagé sans sortir du cadre de l'invention. Ce positionnement du capteur 11 de pression dans la chambre 7 de traitement au niveau de la zone 16 de drainage est particulièrement important et permet la prise en considération de la hauteur de la vendange pour ajuster la pression au niveau de la ou des chambres de commande. Cette hauteur de la vendange peut être primordiale lorsque le remplissage peut s'opérer en continu comme cela est le cas lorsque la cuve est munie d'un orifice axial de remplissage. La figure 7 illustre par les zones A, B, C la variation de la pression au fur et à mesure du remplissage. Ce positionnement permet également de prendre en considération l'écart entre les pressions mesurées dans la chambre de traitement et la ou les chambres de commande et d'agir au plus vite pour interrompre le pressurage et commander la mise sous vide de la ou des chambres de commande.

Grâce à un tel pressoir, l'opération de pressurage s'opère telle que suit. Avant de remplir la chambre 7 de traitement en matière, telle que de la vendange, on aspire, à l'aide du dispositif 15 de génération de vide par l'orifice 14 de pressurisation équipant la chambre 8 de commande, l'air ou tout autre agent de pression équivalent hors de la chambre 8 de commande de la cuve 2 de sorte que le vide s'y produit et que la membrane 6 se plaque contre les parties du corps de cylindre et des flasques de la cuve servant à la limitation de ladite chambre 8 de commande. Le dispositif 15 de génération de vide est piloté par l'unité 10 de commande à l'aide du capteur 13 de pression équipant au moins la ou l'une des chambres 8 de commande. Le remplissage de la cuve du pressoir avec la matière à presser peut s'opérer à l'arrêt de la cuve par la ou les portes dont est équipée la chambre 7 de traitement et/ou à tout moment par l'orifice 4 axial de remplissage avantageusement équipé d'un raccord tournant pour permettre un remplissage y compris pendant la rotation de la cuve 2. Une fois le remplissage effectué, on ferme les portes et on fait, par rotation, passer la cuve 2 de la position de remplissage à la position de pressurage dans laquelle les drains 17 sont disposés au niveau du point bas de la cuve en regard du réservoir 20 de collecte du liquide contenu dans la matière disposée au moins partiellement sous la cuve.

Dans un premier temps, l'écoulement des jus s'opère de manière libre à pression atmosphérique. Une fois cet écoulement libre des jus achevé, la phase de pressurage peut commencer. On suppose qu'une ou plusieurs pressions de consigne ont été mémorisées ainsi que des périodes de temps correspondant au maintien à l'intérieur de la ou les chambres de commande de la pression de consigne correspondant à la pression. On actionne alors le dispositif 9 d'alimentation en fluide sous pression par actionnement de l'organe 920 Marche/arrêt de la source 92 d'air sous pression et/ou par commande de l'organe 920 d'obturation de la liaison 91 fluidique dans le sens d'une ouverture de ladite liaison 91. Sous l'effet de cette alimentation en fluide sous pression de la chambre 8 de commande, la membrane 6 est pressée contre la matière présente dans la chambre 7 de traitement qui est elle-même mise sous pression contre les drains 17. Il en résulte que la partie liquide de cette matière s'écoule au travers des drains 17 tandis que la partie solide reste dans la cuve en dehors desdits drains 17. Cette étape correspond à l'étape S1 de la figure 3. Au cours de cette alimentation en fluide sous pression de la chambre 8 de commande, on compare à l'étape S2 la pression du capteur 11 de pression disposé dans la zone de drainage de la chambre 7 de traitement et la pression du capteur 13 de la chambre 8 de commande, lorsqu'il est présent, avec la pression de consigne mémorisée. Lorsque la pression mesurée par le capteur 11 de pression disposé dans la zone de drainage de la chambre de traitement et/ou la pression mesurée par le capteur 13 de pression de la chambre de commande est égale à la pression de consigne, on cesse à l'étape S3 l'alimentation en pression de la chambre 8 de commande et, en fonction du résultat de la comparaison, on peut maintenir en l'état, pendant une période de temps prédéterminée, correspondant à la période de temps mémorisée. Un test correspondant à l'étape S4 permet de déterminer si la période de temps prédéterminée est écoulée et d'analyser l'écart entre les valeurs de pression mesurées par le capteur 11 de pression de la chambre de traitement et le capteur 13 de pression de la chambre de commande. Lorsque la période de temps est achevée et/ou l'écart de pression est constant, on procède, à l'étape S5 de la figure 3, à la mise sous vide de la chambre 8 de commande au cours de laquelle on écarte la membrane 6 des drains 17 puis à une phase d'émiettage au cours de laquelle on fait tourner la cuve 2 autour de son axe pour disloquer le gâteau de matière qui se forme sous l'effet de la pression. La figure 5 illustre le cas où la pression de consigne PC1 ou PC2 est d'abord atteinte dans la chambre de commande. On note qu'à PC2, l'écart entre la pression mesurée par le capteur 11 de pression de la chambre de traitement et la pression mesurée par le capteur 13 de pression de la chambre de commande est sensiblement constante de sorte qu'on passe à l'étape S5 sans attendre l'écoulement de la totalité du temps. Ce n'est pas le cas pour PC1. La figure 6 illustre le cas où la pression de consigne PC1 ou PC2 est d'abord atteinte par le capteur 11 de pression dans la chambre de traitement. A nouveau au niveau de PC2, le cycle de pressurage peut être raccourci en raison d'un écart constant entre les pressions mesurées. Une nouvelle phase de pressurage peut alors être engagée. Les inventeurs ont constaté que, grâce à cette commande de l'admission en fluide sous pression de la chambre 8 de commande au moins en fonction de la pression régnant dans la chambre de traitement et éventuellement en fonction de la pression régnant dans la chambre de commande, d'une part une quantité importante de jus peut être extraite à une pression dite faible par comparaison à un pilotage du pressurage à l'aide de la pression régnant dans la chambre de commande, d'autre part, un ajustement très fin de la durée du cycle de pressurage peut être réalisé. Il en résulte une qualité améliorée des jus. Une fois la phase de pressurage achevée, la chambre de commande est à nouveau mise sous vide pour permettre à un opérateur d'enlever la matière solide restant dans la cuve. Pour vider la cuve, une fois le pressurage effectué, on ouvre la porte équipant la paroi latérale de la cuve et on fait tourner la cuve de sorte que la partie solide restant dans la chambre de traitement s'évacue progressivement au travers de l'ouverture démasquée par la porte. L'opérateur peut alors nettoyer la membrane en faisant passer un jet d'eau à travers l'ouverture latérale ménagée dans le corps de cylindre côté chambre de traitement pour nettoyer la membrane plaquée contre la paroi de la chambre de commande.

## Revendications

1. Pressoir (1) pour séparer les parties solide et liquide, encore appelée jus, d'une matière telle que de la vendange, ledit pressoir (1) comprenant une cuve (2) munie d'au moins un orifice (4) de remplissage de la cuve (2), d'au moins un orifice (5) de pressurisation, d'au moins un orifice (14) de dépressurisation, et d'au moins une membrane de séparation de manière étanche du volume intérieur de la cuve (2) en une chambre (7) de traitement dans laquelle débouche le au moins un orifice (4) de remplissage de la cuve (2), et au moins une chambre (8) de commande dans laquelle débouchent le ou au moins l'un des orifices (5) de pressurisation et le ou au moins l'un des orifices (14) de dépressurisation, ladite chambre (7) de traitement étant équipée d'au moins une zone (16) de drainage et ledit pressoir (1) comprenant en outre un dispositif (9) pour permettre une alimentation en fluide sous pression de la ou de chaque chambre (8) de commande et une unité (10) de commande dudit dispositif (9), **caractérisé en ce que** la chambre (7) de traitement est munie d'au moins un capteur (11) de pression disposé à l'intérieur de la chambre (7) de traitement, **en ce que** le ou au moins l'un des capteurs (11) de pression équipant la chambre (7) de traitement est disposé dans la zone (16) de drainage , **en ce que** le pressoir (1) comprend au moins une mémoire (12) de stockage d'au moins une pression de consigne et **en ce que** l'unité (10) de commande est configurée pour acquérir les données fournies par le ou au moins l'un des capteurs (11) de pression équipant la chambre (7) de traitement et pour commander le dispositif (9) pour permettre l'alimentation en fluide sous pression de la ou de chaque chambre (8) de commande en fonction au moins des données fournies par ledit capteur (11) de pression, ladite unité (10) de commande étant configurée pour comparer la ou au moins l'une des pressions de consigne avec les données fournies par le ou au moins l'un des capteurs (11) de pression équipant la chambre (7) de traitement et disposé dans la zone (16) de drainage et pour commander le dispositif (9) pour permettre l'alimentation en fluide sous pression de la ou de chaque chambre (8) de commande en fonction au moins du résultat de la comparaison.

2. Pressoir (1) selon la revendication 1, **caractérisé en ce que** le pressoir (1) comprend au moins un capteur (13) d'un paramètre représentatif de la pression de la ou d'au moins l'une des chambres (8) de commande et **en ce que** l'unité (10) de commande est configurée pour acquérir les données fournies par le ou au moins l'un des capteurs (13) d'un paramètre représentatif de la pression de la ou d'au moins l'une des chambres (8) de commande et pour commander le dispositif (9) pour permettre l'alimentation en fluide sous pression de ladite chambre (8) de commande en fonction au moins des données fournies par ledit capteur (13).

3. Pressoir (1) selon l'une des revendications 1 ou 2, **caractérisé en ce que** le dispositif (9) pour permettre l"alimentation en fluide sous pression comprend au moins un organe (93) de commande du dispositif (9) monté mobile entre au moins deux positions, **en ce qu'**au moins l'une des positions dite active du ou de l'un des organes (93) de commande est une position dans laquelle la ou au moins l'une des chambres (8) de commande peut être alimentée en fluide sous pression et **en ce que** l'unité (10) de commande est configurée pour commander le déplacement dudit organe (93) de commande entre au moins ses deux positions en fonction au moins des données fournies par le ou au moins l'un des capteurs (11) de pression équipant la chambre (7) de traitement.

4. Pressoir (1) selon l'une des revendications 1 à 3, **caractérisé en ce que** le dispositif (9) pour permettre l'alimentation en fluide sous pression comprend, pour permettre le raccordement du ou de chaque orifice (5) de pressurisation de la ou d'au moins l'une des chambres (8) de commande à une source (92) de fluide sous pression, au moins une liaison (91) fluidique.

5. Pressoir (1) selon la revendication 4 prise en combinaison avec la revendication 3, **caractérisé en ce que** ladite liaison (91) fluidique est équipée d'au moins un organe (910) d'obturation monté mobile entre une position ouverte et une position fermée de ladite liaison (91) fluidique, ledit organe (91) d'obturation formant le ou au moins l'un des organes (93) de commande du dispositif (9) pour permettre l'alimentation en fluide sous pression de la chambre (8) de commande.

6. Pressoir (1) selon la revendication 3, **caractérisé en ce que** le dispositif (9) pour permettre l'alimentation en fluide sous pression comprenant une source (92) de fluide sous pression, ladite source (92) de fluide sous pression est équipée d'un organe (920) Marche/arrêt et ledit organe (920) Marche/arrêt forme le ou au moins l'un des organes (93) de commande dudit dispositif (9).

7. Pressoir (1) selon l'une des revendications 1 à 6, **caractérisé en ce que** le pressoir (1) comprend un dispositif (15) de génération de vide, ledit dispositif (15) de génération de vide comprenant au moins un générateur (151) de vide, une liaison (152) de raccordement du ou d'au moins l'un des orifices (14) de dépressurisation audit générateur (151) de vide et au moins un organe (153) d'obturation monté mobile entre une position ouverte et une position fermée de ladite liaison (152).

8. Pressoir (1) selon l'une des revendications 1 à 7, **caractérisé en ce que** le ou au moins l'un des orifices (5) de pressurisation et le ou au moins l'un des orifices (14) de dépressurisation de la ou d'au moins l'une des chambres (8) de commande sont communs.

9. Pressoir (1) selon l'une des revendications 1 à 8, **caractérisé en ce que** la cuve (2) est une cuve cylindrique délimitée au moins par une paroi (18) latérale périphérique et deux flasques, **en ce que** la zone (16) de drainage comprend une pluralité de drains (17) s'étendant à l'intérieur de la cuve (2) le long de la paroi (18) latérale périphérique de la cuve (2) parallèlement à l'axe longitudinal du cylindre formé par la cuve (2) et **en ce que** le ou au moins l'un des capteurs (11) de pression équipant la chambre (7) de traitement est disposé entre deux desdits drains (17).

10. Pressoir (1) selon l'une des revendications 1 à 9, **caractérisé en ce que** la cuve (2) qui est une cuve cylindrique à axe horizontal délimitée par une paroi (18) latérale périphérique et deux flasques fermant la cuve (2) respectivement à une extrémité et l'autre extrémité de la paroi (18) latérale périphérique est une cuve rotative montée à rotation autour de l'axe longitudinal horizontal du cylindre formé par la cuve (2).

11. Pressoir (1) selon l'une des revendications 9 ou 10, **caractérisé en ce que** la membrane (6) souple déformable est fixée de manière étanche d'une part, à la paroi (18) latérale périphérique de la cuve (2) suivant deux bords longitudinaux opposés, d'autre part, aux flasques suivant deux bords transversaux respectifs.

12. Pressoir (1) selon l'une des revendications 9 à 11, **caractérisé en ce que** le ou au moins l'un des orifices (4) de remplissage de la cuve est un orifice axial coaxial à l'axe longitudinal du cylindre formé par la cuve.

13. Procédé de commande d'un pressoir (1) pour séparer les parties solide et liquide, encore appelée jus, d'une matière telle que de la vendange, ledit pressoir (1) comprenant une cuve (2) munie d'au moins un orifice (4) de remplissage de la cuve (2), d'au moins un orifice (5) de pressurisation, d'au moins un orifice de dépressurisation et d'au moins une membrane (6) de séparation de manière étanche du volume intérieur de la cuve (2) en une chambre (7) de traitement dans laquelle débouche le au moins un orifice (4) de remplissage de la cuve (2), et au moins une chambre (8) de commande dans laquelle débouchent le ou au moins l'un des orifices (5) de pressurisation et le ou au moins l'un des orifices de dépressurisation, ladite chambre de traitement étant équipée d'au moins une zone de drainage et ledit pressoir (1) comprenant en outre un dispositif (9) pour permettre une alimentation en fluide sous pression de la ou de chaque chambre (8) de commande et une unité (10) de commande dudit dispositif (9), **caractérisé en ce que** la chambre (7) de traitement étant munie d'au moins un capteur (11) de pression disposé à l'intérieur de la chambre (7) de traitement, le ou au moins l'un des capteurs de pression équipant la chambre de traitement étant disposé dans la zone de drainage, et le pressoir comprenant au moins une mémoire de stockage d'au moins une pression de consigne, le procédé qui comprend au moins l'acquisition par l'unité (10) de commande des données fournies par le ou au moins l'un des capteurs (11) de pression équipant la chambre (7) de traitement et la commande par l'unité (10) de commande du dispositif (9) pour permettre l'alimentation en fluide sous pression de la ou d'au moins l'une des chambres (8) de commande en fonction au moins des données fournies par ledit capteur (11) de pression, comprend une étape de comparaison par l'unité de commande de la ou d'au moins l'une des pressions de consigne avec les données fournies par le ou au moins l'un des capteurs de pression équipant la chambre de traitement et disposé dans la zone de drainage et une étape de commande du dispositif pour permettre l'alimentation en fluide sous pression de la ou de chaque chambre de commande en fonction au moins du résultat de la comparaison.

## Patentansprüche

1. Presse (1) zum Trennen der festen und flüssigen Teile, noch als Saft bezeichnet, eines Materials wie das der Weinlese, die Presse (1) umfassend einen Behälter (2), der mit mindestens einer Einfüllöffnung (4) des Behälters (2), mindestens einer Druckbeaufschlagungsöffnung (5), mindestens einer Druckentlastungsöffnung (14) und mindestens einer Membran zur dichten Trennung des Innenvolumens des Behälters (2) in eine Behandlungskammer (7), in die die mindestens eine Einfüllöffnung (4) des Behälters (2) mündet, versehen ist, und mindestens eine Steuerkammer (8), in die die oder mindestens eine der Druckbeaufschlagungsöffnungen (5) und die oder mindestens eine der Druckentlastungsöffnungen (14) münden, wobei die Behandlungskammer (7) mit mindestens einer Drainagezone (16) ausgestattet ist und die Presse (1) ferner eine Vorrichtung (9), um eine Zufuhr von Fluid unter Druck zu der oder jeder Steuerkammer (8) zu ermöglichen, und eine Steuereinheit (10) der Vorrichtung (9) umfasst, **dadurch gekennzeichnet, dass** die Behandlungskammer (7) mit mindestens einem Drucksensor (11) versehen ist, der im Inneren der Behandlungskammer (7) angeordnet ist, dass der oder mindestens einer der Drucksensoren (11), mit denen die Behandlungskammer (7) ausgestattet ist, in der Drainagezone (16) angeordnet ist, dass die Presse (1) mindestens einen Speicher (12) zum Speichern von mindestens einem Vorgabedruck umfasst und dass die Steuereinheit (10) konfiguriert ist, um die Daten zu erfassen, die von dem oder mindestens einem der Drucksensoren (11), mit denen die Behandlungskammer (7) ausgestattet ist, bereitgestellt werden, und die Vorrichtung (9) zu steuern, um die Zufuhr von Fluid unter Druck zu der oder jeder Steuerkammer (8) abhängig von mindestens den Daten zu ermöglichen, die von dem Drucksensor (11) bereitgestellt werden, wobei die Steuereinheit (10) konfiguriert ist, um den oder mindestens einen der Vorgabedrücke mit den Daten zu vergleichen, die von dem oder mindestens einem der Drucksensoren (11) bereitgestellt werden, mit denen die Behandlungskammer (7) ausgestattet ist und die in der Drainagezone (16) angeordnet sind, und die Vorrichtung (9) zu steuern, um die Zufuhr von Fluid unter Druck zu der oder jeder Steuerkammer (8) abhängig von mindestens dem Resultat des Vergleichs zu ermöglichen.

2. Presse (1) nach Anspruch 1, **dadurch gekennzeichnet, dass** die Presse (1) mindestens einen Sensor (13) für einen Parameter umfasst, der repräsentativ für den Druck der oder mindestens einer der Steuerkammern (8) ist, und dass die Steuereinheit (10) konfiguriert ist, um die von dem oder mindestens einem der Sensoren (13) bereitgestellten Daten eines Parameters, der repräsentativ für den Druck der oder mindestens einer der Steuerkammern (8) ist, zu erfassen und die Vorrichtung (9) zu steuern, um die Zufuhr von Fluid unter Druck zu der Steuerkammer (8) abhängig von mindestens den von dem Sensor (13) bereitgestellten Daten zu ermöglichen.

3. Presse (1) nach einem der Ansprüche 1 oder 2, **dadurch gekennzeichnet, dass** die Vorrichtung (9) zum Ermöglichen der Zufuhr von Fluid unter Druck mindestens ein Steuerelement (93) der Vorrichtung (9) umfasst, das beweglich zwischen mindestens zwei Stellungen montiert ist, dass mindestens eine der sogenannten aktiven Stellungen des oder eines der Steuerelemente (93) eine Stellung ist, in der zu der oder mindestens einer der Steuerkammern (8) Fluid unter Druck zugeführt werden kann, und dass die Steuereinheit (10) konfiguriert ist, um die Bewegung des Steuerelements (93) zwischen mindestens seinen beiden Stellungen abhängig von mindestens den Daten zu steuern, die von dem oder mindestens einem der Drucksensoren (11) bereitgestellt werden, mit denen die Behandlungskammer (7) ausgestattet ist.

4. Presse (1) nach einem der Ansprüche 1 bis 3, **dadurch gekennzeichnet, dass** die Vorrichtung (9), um die Zufuhr von Fluid unter Druck zu ermöglichen, mindestens eine Fluidverbindung (91) umfasst, um die Verbindung der oder jeder Druckbeaufschlagungsöffnung (5) der oder mindestens einer der Steuerkammern (8) mit einer Quelle (92) für Fluid unter Druck zu ermöglichen.

5. Presse (1) nach Anspruch 4 in Kombination mit Anspruch 3, **dadurch gekennzeichnet, dass** die Fluidverbindung (91) mit mindestens einem Verschlusselement (910) ausgestattet ist, das zwischen einer offenen und einer geschlossenen Stellung der Fluidverbindung (91) beweglich montiert ist, wobei das Verschlusselement (91) das oder mindestens eines der Steuerelemente (93) der Vorrichtung (9) bildet, um die Zufuhr Fluid unter Druck zu der Steuerkammer (8) zu ermöglichen.

6. Presse (1) nach Anspruch 3, **dadurch gekennzeichnet, dass** die Vorrichtung (9) zum Ermöglichen der Zufuhr von Fluid unter Druck eine Quelle (92) für Fluid unter Druck umfasst, wobei die Quelle (92) für Fluid unter Druck mit einem Ein/Aus-Element (920) ausgestattet ist und das Ein/Aus-Element (920) das oder mindestens eines der Steuerelemente (93) der Vorrichtung (9) bildet.

7. Presse (1) nach einem der Ansprüche 1 bis 6, **dadurch gekennzeichnet, dass** die Presse (1) eine Vakuumerzeugungsvorrichtung (15) umfasst, die Vakuumerzeugungsvorrichtung (15) umfassend mindestens einen Vakuumerzeuger (151), eine Anschlussverbindung (152) der oder mindestens einer der Druckentlastungsöffnungen (14) mit dem Vakuumerzeuger (151) und mindestens ein Verschlusselement (153), das beweglich zwischen einer offenen und einer geschlossenen Stellung der Verbindung (152) montiert ist.

8. Presse (1) nach einem der Ansprüche 1 bis 7, **dadurch gekennzeichnet, dass** die oder mindestens eine der Druckbeaufschlagungsöffnungen (5) und die oder mindestens eine der Druckentlastungsöffnungen (14) der oder mindestens einer der Steuerkammern (8) gemeinsam sind.

9. Presse (1) nach einem der Ansprüche 1 bis 8, **dadurch gekennzeichnet, dass** der Behälter (2) ein zylindrischer Behälter ist, der mindestens durch eine umlaufende Seitenwand (18) und zwei Flansche begrenzt ist, dass der Drainagebereich (16) eine Vielzahl von Drainagen (17) umfasst, die sich innerhalb des Behälters (2) entlang der umlaufenden Seitenwand (18) des Behälters (2) parallel zu der Längsachse des Zylinders erstrecken, der durch den Behälter (2) gebildet ist, und dass der oder mindestens einer der Drucksensoren (11), mit denen die Behandlungskammer (7) ausgestattet ist, zwischen zwei der Drainagen (17) angeordnet ist.

10. Presse (1) nach einem der Ansprüche 1 bis 9, **dadurch gekennzeichnet, dass** der Behälter (2), der ein zylindrischer Behälter mit horizontaler Achse ist, der durch eine seitliche Umfangswand (18) und zwei Flansche begrenzt ist, die den Behälter (2) jeweils an einem Ende und dem anderen Ende der umlaufenden Seitenwand (18) verschließen, ein drehbarer Behälter ist, der drehbar um die horizontale Längsachse des Zylinders montiert ist, der durch den Behälter (2) gebildet ist.

11. Presse (1) nach einem der Ansprüche 9 oder 10, **dadurch gekennzeichnet, dass** die flexible, verformbare Membran (6) einerseits an der umlaufenden Seitenwand (18) des Behälters (2) entlang zweier gegenüberliegender Längsränder und andererseits an den Flanschen entlang zweier jeweiliger Querränder dicht befestigt ist.

12. Presse (1) nach einem der Ansprüche 9 bis 11, **dadurch gekennzeichnet, dass** die oder mindestens eine der Einfüllöffnungen (4) des Behälters eine axiale Öffnung koaxial zu der Längsachse des durch den Behälter gebildeten Zylinders ist.

13. Steuerverfahren einer Presse (1) zum Trennen der festen und flüssigen Teile, noch als Saft bezeichnet, eines Materials wie das der Weinlese, die Presse (1) umfassend einen Behälter (2), der mit mindestens einer Einfüllöffnung (4) des Behälters (2), mindestens einer Druckbeaufschlagungsöffnung (5), mindestens einer Druckentlastungsöffnung und mindestens einer Membran (6) zur dichten Trennung des Innenvolumens des Behälters (2) in eine Behandlungskammer (7), in die die mindestens eine Einfüllöffnung (4) des Behälters (2) mündet, versehen ist, und mindestens eine Steuerkammer (8), in die die oder mindestens eine der Druckbeaufschlagungsöffnungen (5) und die oder mindestens eine der Druckentlastungsöffnungen münden, wobei die Behandlungskammer mit mindestens einer Drainagezone ausgestattet ist und die Presse (1) ferner eine Vorrichtung (9), um eine Zufuhr von Fluid unter Druck zu der oder jeder Steuerkammer (8) zu ermöglichen, und eine Steuereinheit (10) der Vorrichtung (9) umfasst, **dadurch gekennzeichnet, dass** die Behandlungskammer (7) mit mindestens einem Drucksensor (11) versehen ist, der im Inneren der Behandlungskammer (7) angeordnet ist, der oder mindestens einer der Drucksensoren, mit denen die Behandlungskammer ausgestattet ist, in der Drainagezone angeordnet ist, und die Presse umfassend mindestens einen Speicher zum Speichern von mindestens einem Vorgabedruck, wobei das Verfahren, das mindestens die Erfassung durch die Steuereinheit (10) der Daten, die von dem oder mindestens einem der Drucksensoren (11) bereitgestellt werden, mit denen die Behandlungskammer (7) ausgestattet ist, und die Steuerung der Vorrichtung (9) durch die Steuereinheit (10), um die Zufuhr von Fluid unter Druck zu der oder mindestens einer der Steuerkammern (8) abhängig von mindestens den von dem Drucksensor (11) bereitgestellten Daten zu ermöglichen, umfasst, einen Vergleichsschritt durch die Steuereinheit des oder mindestens eines der Vorgabedrücke mit den Daten, die von dem oder mindestens einem der Drucksensoren bereitgestellt werden, mit denen die Behandlungskammer ausgestattet ist und die in der Drainagezone angeordnet sind, und einen Steuerschritt der Vorrichtung, um die Zufuhr von Fluid unter Druckfluid zu der oder jeder Steuerkammer abhängig von mindestens dem Resultat des Vergleichs zu ermöglichen, umfasst.

## Claims

1. A press (1) for separating the solid and liquid parts, also called juice, of a material such as grapes, said press (1) comprising a tank (2) provided with at least one orifice (4) for filling the tank (2), at least one pressurization orifice (5), at least one depressurization orifice (14), and at least one membrane for sealingly separating the interior volume of the tank (2) into a treatment chamber (7) into which the at least one orifice (4) for filling the tank (2) opens, and at least one control chamber (8) into which the or at least one of the pressurization orifices (5) and the or at least one of the depressurization orifices (14) open, said treatment chamber (7) being equipped with at least one drainage zone (16) and said press (1) further comprising a device (9) for allowing pressurized fluid to be supplied to the or each control chamber (8) and a control unit (10) for controlling said device (9), **characterized in that** the treatment chamber (7) is provided with at least one pressure sensor (11) arranged inside the treatment chamber (7), **in that** the or at least one of the pressure sensors (11) equipping the treatment chamber (7) is arranged in the drainage zone (16), **in that** the press (1) comprises at least one memory (12) for storing at least one setpoint pressure and **in that** the control unit (10) is configured to acquire the data supplied by the or at least one of the pressure sensors (11) equipping the treatment chamber (7) and to control the device (9) to allow the supply of pressurized fluid to the or each control chamber (8) based on at least the data provided by said pressure sensor (11), said control unit (10) being configured to compare the or at least one of the setpoint pressures with the data supplied by the or at least one of the pressure sensors (11) equipping the treatment chamber (7) and arranged in the drainage zone (16) and to control the device (9) to enable the supply of pressurized fluid of the or each control chamber (8) based at least on the result of the comparison.

2. The press (1) according to claim 1, **characterized in that** the press (1) comprises at least one sensor (13) of a parameter representative of the pressure of the or at least one of the control chambers (8) and **in that** the control unit (10) is configured to acquire the data supplied by the or at least one of the sensors (13) of a parameter representative of the pressure of the or at least one of the control chambers (8) and for controlling the device (9) to allow the supply of pressurized fluid to said control chamber (8) based at least on the data provided by said sensor (13).

3. The press (1) according to one of claims 1 to 2, **characterized in that** the device (9) for allowing the supply of pressurized fluid comprises at least one member (93) for controlling the device (9) movably mounted between at least two positions, **in that** at least one of the so-called active positions of the or one of the control members (93) is a position in which the or at least one of the control chambers (8) can be supplied with pressurized fluid and **in that** the control unit (10) is configured to control the movement of said control member (93) between at least its two positions based at least on the data supplied by the or at least one of the pressure sensors (11) equipping the treatment chamber (7).

4. The press (1) according to one of claims 1 to 3, **characterized in that** the device (9) for allowing the supply of pressurized fluid comprises, to allow the connection of the or each orifice (5) for pressurizing the or at least one of the control chambers (8) to a source (92) of pressurized fluid, at least one fluid connection (91).

5. The press (1) according to claim 4 taken in combination with claim 3, **characterized in that** said fluid connection (91) is equipped with at least one shutter member (910) mounted to move between an open position and a closed position of said fluid connection (91), said shutter member (91) forming the or at least one of the control members (93) of the device (9) to allow the supply of pressurized fluid to the control chamber (8).

6. The press (1) according to claim 3, **characterized in that** the device (9) for allowing the supply of pressurized fluid comprising a source (92) of pressurized fluid, said source (92) of pressurized fluid is equipped with an on/off member (920) and said on/off member (920) forms the or at least one of the control members (93) of said device (9).

7. The press (1) according to one of claims 1 to 6, **characterized in that** the press (1) comprises a device (15) for generating vacuum, said device (15) for generating a vacuum comprising at least one vacuum generator (151), a link (152) for connecting the or at least one of the depressurization orifices (14) to said vacuum generator (151) and at least one shutter member (153) mounted movable between an open position and a closed position of said link (152).

8. The press (1) according to one of claims 1 to 7, **characterized in that** the or at least one of the pressurization orifices (5) and the or at least one of the depressurization orifices (14) of the or at least one of the control chambers (8) are common.

9. The press (1) according to one of claims 1 to 8, **characterized in that** the tank (2) is a cylindrical tank delimited at least by a peripheral side wall (18) and two flanges, **in that** the drainage zone (16) comprises a plurality of drains (17) extending inside the tank (2) along the peripheral side wall (18) of the tank (2) parallel to the longitudinal axis of the cylinder formed by the tank (2) and **in that** the or at least one of the pressure sensors (11) equipping the treatment chamber (7) is placed between two of said drains (17).

10. The press (1) according to one of claims 1 to 9, **characterized in that** the tank (2), which is a cylindrical tank with a horizontal axis delimited by a peripheral side wall (18) and two flanges closing the tank (2) respectively at one end and the other end of the peripheral side wall (18) is a rotary tank mounted rotatably about the horizontal longitudinal axis of the cylinder formed by the tank (2).

11. The press (1) according to one of claims 9 or 10, **characterized in that** the flexible deformable membrane (6) is sealingly attached, on the one hand, to the peripheral side wall (18) of the tank (2) along two opposite longitudinal edges, on the other hand, to the flanges along two respective transverse edges.

12. The press (1) according to one of claims 9 to 11, **characterized in that** the or at least one of the orifices (4) for filling the tank is an axial orifice coaxial with the longitudinal axis of the cylinder formed by the tank.

13. A method of controlling a press (1) for separating the solid and liquid parts, also called juice, of a material such as grapes, said press (1) comprising a tank (2) provided with at least one orifice (4) for filling the tank (2), with at least one pressurization orifice (5), at least one depressurization orifice and at least one membrane (6) for sealingly separating the interior volume of the tank (2) into a treatment chamber (7) into which the at least one filling orifice (4) of the tank (2) opens, and at least one control chamber (8) into which the or at least one of the pressurization orifices (5) and the or at least one of the depressurization orifices open, said treatment chamber being equipped with at least one drainage zone and said press (1) further comprising a device (9) to allow pressurized fluid to be supplied to the or each control chamber (8) and a control unit (10) of said device (9), **characterized in that** the treatment chamber (7) being provided with at least one pressure sensor (11) arranged inside the treatment chamber (7), the or at least one of the pressure sensors equipping the treatment chamber being arranged in the drainage zone, and the press comprising at least one memory for storing at least one setpoint pressure, the method, which comprises at least acquisition by the control unit (10) of the data supplied by the or at least one of the pressure sensors (11) equipping the treatment chamber (7) and control by the control unit (10) of the device (9) to allow pressurized fluid to be supplied to the or at least one of the control chambers (8) based at least on the data provided by said pressure sensor (11), comprises a step of comparison by the control unit of the or at least one of the setpoint pressures with the data supplied by the or at least one of the pressure sensors equipping the treatment chamber and arranged in the drainage zone and a step of controlling the device to enable the supply of pressurized fluid of the or each control chamber based at least on the result of the comparison.
